# FASCICULE DE BREVET EUROPEEN

(11) **EP 4 490 359 B1**
(45) Date de publication et mention de la délivrance du brevet: **11.02.2026**
(21) Numéro de dépôt: 23709778.7
(22) Date de dépôt: 24.02.2023
(51) Int. Cl.: E01H 1/04

(54) **VEHICULE DE VOIRIE MULTIFONCTIONS COMPORTANT DES MOYENS POUR LE CHANGEMENT RAPIDE D'OUTILS**
MULTIFUNKTIONELLES STADTFAHRZEUG MIT MITTELN ZUM SCHNELLEN WERKZEUGWECHSEL
MULTIFUNCTIONAL MUNICIPAL VEHICLE COMPRISING MEANS FOR RAPID TOOL CHANGING

(30) Priorité: 10.03.2022 FR 2202102
(43) Date de publication de la demande: 15.01.2025
(73) Titulaire: OLIVARIUS MANAGEMENT SERVICES AG, 6300 Zug (CH)
(72) Inventeur: PECCOLO, Pierrette, 06100 Nice (FR)
(74) Mandataire: Burkard, Thierry
(86) Numéro de dépôt international: PCT/IB2023/051712
(87) Numéro de publication internationale: WO 2023/170503

(56) Documents cités:
- CH-B1- 707 468
- CN-U- 210 162 594
- FR-A1- 2 872 475

## Description

L'invention concerne un véhicule de voirie destiné à remplir différentes fonctions pour le traitement de surface de voirie, comportant des moyens mécaniques pour permettre le montage et respectivement le démontage rapide des outils nécessaires pour chacune des tâches à réaliser. Le véhicule peut être par exemple une balayeuse urbaine ou un véhicule de dépoussiérage, de déneigement ou encore d'arrosage.

Les véhicules de ce type se composent pour l'essentiel d'un châssis articulé ou non, comportant au moins deux essieux et auxquels peuvent être reliés des moyens de nettoyage tels des brosses, des lames ou des balais, des moyens d'aspiration, un réceptacle pour recevoir les résidus aspirés, éventuellement un réservoir d'eau de capacité suffisante et un poste de commande.

Pour éviter les coûts importants qui découleraient de l'acquisition et de la maintenance d'une flotte de véhicule monofonction, c'est-à-dire ne pouvant chacun remplir qu'une seule tâche, ou pour éviter le coût et le temps que représenterait la nécessité d'immobiliser un véhicule et d'intervenir à chaque fois qu'il est nécessaire de l'équiper en prévision d'une tâche spécifique, il peut être utile de disposer de moyens mécaniques simples permettant le cas échéant à un opérateur unique, qui pourra être celui qui conduit le véhicule, d'assurer la dépose, respectivement le chargement de l'outil qui sera nécessaire pour que le véhicule puisse remplir la tâche qui lui a été assignée.

On connaît de l'art antérieur diverses modalités qui permettent de conserver un véhicule unique pour réaliser différentes tâches moyennant l'utilisation de moyens pour interchanger les outils.

Ainsi, le document FR2641743 décrit un véhicule aménagé pour être équipé d'un outil interchangeable, le véhicule comportant un châssis fixe classique sur lequel est monté un châssis basculant autour d'un axe de pivotement à la partie arrière du châssis fixe, de telle sorte que le chargement et le déchargement de l'outil s'effectuent après basculement du châssis, par traction ou respectivement relâchement progressif par des moyens de traction, l'outil étant prévu pour reposer au sol en position inclinée avant chargement et après déchargement,

Cette modalité, si elle remplit le but recherché, reste néanmoins extrêmement complexe dans la mesure où elle prévoit l'utilisation d'un double châssis monté à demeure sur le véhicule, et plus particulièrement d'un châssis basculant articulé à l'arrière d'un châssis fixe pour permettre de charger ou décharger l'outil par glissement, des pieds escamotables étant prévus pour se déployer à partir du châssis mobile pour assurer la stabilité de l'ensemble lors de son utilisation.

Ce système est complexe et vient modifier sensiblement la conception et la structure du véhicule, en l'alourdissant puisque les éléments qui permettent le déchargement, respectivement le chargement, des outils sont présents à demeure sur le châssis.

Enfin, le fait de prévoir un basculement peut compliquer et ralentir les opérations, en nécessitant notamment un volume utile en atelier plus important.

Or, pour d'évidentes raisons d'économie et d'efficacité, les opérations de remplacement d'un outil doivent pouvoir être effectuées dans un minimum de temps, avec un minimum de moyens tant matériels qu'humains, l'essentiel étant d'éviter que le véhicule ne soit immobilisé pendant une durée trop importante.

Une variante est décrite également dans le document US5542815, qui présente les mêmes inconvénients, même si ici le basculement est contrôlé et stabilisé non pas au moyen de pieds escamotables mais d'un vérin qui se déploie à partir d'un châssis fixe.

L'art antérieur le plus proche à la connaissance du déposant est le document CH707468 qui décrit un véhicule de voirie, du type composé d'un châssis recevant une cabine de pilotage et un outil pour le traitement de la voirie, associé à des moyens de chargement et de déchargement dudit outil, le véhicule comportant sur le châssis, des moyens de centrage et de guidage et des moyens de verrouillage et de déverrouillage, et sur l'outil, des moyens de centrage et de guidage et des moyens de verrouillage et de déverrouillage conçus pour coopérer avec des moyens de chargement et de déchargement dudit outil qui sont indépendants du véhicule.

L'invention se propose de remédier à ces inconvénients en réalisant un véhicule de voirie dans lequel le véhicule en lui-même et les moyens de dépose et de charge des outils sont indépendants, de telle sorte que les opérations de changement des outils puissent être effectuées dans un espace limité, sans nécessité de modification substantielle du châssis du véhicule et en évitant d'avoir à basculer des moyens pour procéder à la charge ou la décharge de l'outil, ou d'utiliser des moyens supplémentaires pour déplacer l'outil pour le stocker après dépose ou le prélever en stock avant pose.

Plus particulièrement, le véhicule comporte des moyens de centrage et de guidage, respectivement de verrouillage et de déverrouillage, montés sur le châssis et sur l'outil, ces moyens étant conçus pour coopérer des moyens de chargement et de déchargement des outils qui sont indépendants du véhicule.

L'invention sera mieux comprise en référence aux figures annexées dans lesquelles on décrira à titre d'exemple la dépose d'un outil, en l'occurrence une cuve, avec des moyens de chargement et de déchargement des outils constitués d'un chariot mobile.

On précisera que si on décrit dans le détail la phase de dépose d'un outil, les mêmes opérations s'appliquent en sens inverse pour réaliser l'accouplement d'un outil.
[Fig.1] est une vue latérale en coupe partielle d'un véhicule de voirie avec ses différents éléments composants et son chariot de changement rapide.
[Fig.2] est une vue de trois-quarts arrière en élévation, montrant la phase d'approche du chariot.
[Fig.3] est une vue arrière montrant la phase de centrage du chariot.
[Fig.4] est une vue de trois-quarts décomposée montrant les moyens de centrage du chariot.
[Fig.5] est une vue de détail illustrant les moyens de verrouillage et de guidage du chariot lors du changement d'outil.
[Fig.6] montre l'outil avant déchargement sur le chariot.
[Fig.7] montre la phase de retrait du chariot avec l'outil.
[Fig.8] montre l'outil après déchargement sur le chariot.
[Fig.9] montre le chariot en position de repos, l'outil étant prêt à être prélevé.
[Fig.10] est une vue partielle de côté d'un véhicule avec une variante de mise en œuvre permettant un basculement manuel de l'outil
[Fig.11] montre deux vues de détail de la variante représentée à la [Fig.10].
[Fig.12] est une vue partielle de côté d'un véhicule, avec les moyens de basculement manuel de la variante représentée à la [Fig.10].
[Fig.13] est une vue de détail des moyens de basculement montrés à la [Fig.12].

En référence aux figures annexées, la [Fig.1] représente un véhicule de voirie sur lequel est monté un outil, en l'espèce une cuve pour la collecte par aspiration de déchets ou de poussières présents sur le sol.

Il est à noter que d'autres types d'outils pourraient parfaitement être utilisés ou représentés pour remplir d'autres tâches et que cette représentation n'est que l'une des possibilités d'utilisation pouvant être mise en œuvre au moyen de l'invention.

Chaque outil comporte une alimentation hydraulique autonome, de telle sorte qu'il n'y a aucune connexion hydraulique entre l'outil et le véhicule, ce qui simplifie les opérations de pose et de dépose et augmente la fiabilité des systèmes. Seules sont prévues des liaisons électriques.

Dans la description qui suit d'un exemple de mise en œuvre, il y aura lieu de considérer que le mot outil, lorsqu'il est utilisé, désigne une cuve.

De manière connue, le véhicule est composé d'un châssis (1), qui peut être articulé ou non, et qui reçoit une cabine (2) à partir de laquelle l'opérateur peut piloter et diriger le véhicule et commander différents outils afin de remplir les fonctions de traitement d'une zone déterminée.

Par parties avant et arrière du châssis, on se réfère au sens de déplacement du véhicule lorsqu'il est en mode de fonctionnement normal, la partie avant du châssis étant donc celle qui reçoit la cabine du véhicule, et la partie arrière celle qui reçoit l'outil.

En avant de la cabine (2) dans la partie inférieure du châssis (1) et à proximité du sol, se trouvent des moyens de nettoyage qui ne sont ni détaillés ni représentés ici dans la mesure où ils ne font pas partie en tant que tels de l'invention, et qui sont montés sur une structure qui permet de les déplacer. Il peut s'agir, par exemple, de brosses rotatives.

La partie arrière du châssis reçoit la cuve (3) ainsi que les moyens d'aspiration des déchets ou des poussières prélevés sur le sol, lesdits moyens d'aspiration coopérant avec la cuve (3) par l'intermédiaire d'un conduit d'aspiration (non représenté).

Le véhicule selon l'invention comporte sur le châssis (1), des moyens de centrage et de guidage (24, 28) et des moyens de verrouillage et de déverrouillage (11, 11', 13, 22), et sur l'outil (3), des moyens de centrage et de guidage (14, 18) et des moyens de verrouillage et de déverrouillage (10, 10', 19, 21, 29, 30), conçus pour coopérer avec des moyens de chargement et de déchargement dudit outil qui sont indépendants du véhicule.

Dans l'exemple de mise en oeuvre décrit ici et représenté sur les figures, les moyens de chargement et de déchargement des outils sont constitués d'un chariot (4).

Une caractéristique essentielle du chariot (4) est qu'il est mobile et réglable dans le plan vertical entre deux positions d'extrémité entre le sol et le plan horizontal du châssis (1) destiné à recevoir l'outil (3), pour être utilisé indépendamment du véhicule afin de déplacer l'outil (3) une fois celui-ci prélevé, ou à l'inverse avant son chargement, pour réaliser des tâches de transport ou de stockage dudit outil.

Des moyens de translation pour déplacer l'outil (3) entre le châssis (1) et le chariot (4) pourront éventuellement être associés audit chariot (4).

Comme illustré à la [Fig.2], le chariot (4) est constitué d'une base (7) montée sur des roues (8), sur laquelle est disposé un support de chargement /déchargement (5) qui peut être mécaniquement abaissé ou monté entre une position de travail et une position de repos, au moyen d'un croisillon articulé (9), en lui-même de type connu.

Par position de travail, on entend la position dans laquelle le support (5) du chariot (4) est déplié, sa hauteur étant réglée en fonction de celle du châssis avec lequel il doit coopérer. Par position de repos, on entend celle dans laquelle le support (5) du chariot (4) est replié sur la base (7).

Une poignée (6) est prévue à son extrémité opposée à celle regardant le véhicule, pour permettre de déplacer le chariot (4) sur les roues (8).

Plus particulièrement, lorsque l'outil (3) est verrouillé sur le chariot (4) en position de repos, il peut être manipulé sans conditionnement complémentaire, et être transporté dans un camion ou stocké en hauteur sur des étagères à palettes, le chariot (4) faisant alors fonction de tire-palettes.

Sur la [Fig.2], on voit le chariot (4) disposé à l'arrière du châssis (1) du véhicule, en vue de réaliser la dépose d'une cuve (3) de collecte des déchets montée sur ledit châssis.

Les dimensions du chariot (4) sont définies de telle sorte que la base (7) sur roues qui permet le déplacement de ce chariot puisse être glissée sous le châssis (1) du véhicule, le support (5) étant en lui-même disposé à l'arrière dudit chariot avec une longueur inférieure à celle de ladite base pour permettre la mise en place du chariot en butée contre ledit châssis.

Le support (5) est en fait composé de deux rails de guidage (17) parallèles qui, selon le mode de mise en oeuvre illustré sur les figures, entourent une vis sans fin (12), dont le rôle sera précisé plus loin.

Selon une variante de réalisation simplifiée, destinée à être utilisé pour manipuler des outils de petite taille ou de faible poids, le support (5) peut n'être constitué que des deux rails de guidage (17) parallèles.

Les figures 2 à 4 illustrent les phases d'alignement et de centrage du chariot (4) par rapport au châssis (1) du véhicule.

Le chariot (4), l'outil (3) et le châssis (1) comportent chacun des moyens de centrage et de guidage prévus pour coopérer entre eux et assurer un alignement optimal dudit chariot par rapport audit châssis avant de procéder à la dépose ou à la pose de l'outil.

Le chariot (4) comporte par ailleurs des moyens de verrouillage et de déverrouillage conçus pour coopérer avec des moyens de verrouillage et de déverrouillage correspondant prévus sur l'outil (3) et sur le châssis (1).

Les rails de guidage (17) parallèles comportent chacun à leur extrémité libre une accroche fixe (27), l'ensemble constituant les moyens de centrage et de guidage prévus sur le chariot (4). Par extrémités libres, on entend celles situées à l'opposé de la poignée (6).

Les moyens de centrage et de guidage prévus sur le châssis (1) en correspondance des moyens de centrage et de guidage du chariot (4) comportent deux rails de guidage (28) parallèles et deux orifices de centrage (24) de forme tronconique.

Les moyens de centrage et de guidage sur l'outil (3) comportent au moins une paire de roulettes de levage (14) et deux taquets centreurs (18), dont le rôle sera précisé plus loin.

Pour assurer le centrage du chariot (4) une fois celui-ci aligné par rapport au châssis (1) du véhicule ([Fig.3]), on coulisse les rails (17) du chariot (4) à la même hauteur que les rails (28) du châssis (1), jusqu'à ce que le chariot vienne en butée (figure 4A), le centrage étant réalisé par les accroches fixes (27) du chariot (4), montrées figure 4C, qui engagent les orifices de centrage (24) du châssis (1), montrés figure 4B, et qui sont disposées en correspondance.

La forme tronconique des orifices de centrage (24) assure le maintien en position du centrage en prévenant tout désengagement accidentel des accroches (27) une fois qu'elles ont été engagées.

Par ailleurs, le chariot (4), le châssis (1) et l'outil (3) comportent chacun des moyens de verrouillage et de déverrouillage pour coopérer et assurer leur arrimage avant de procéder à la dépose ou la pose de l'outil.

Les moyens de verrouillage et de déverrouillage sur le chariot (4) comportent deux crochets-butées de verrouillage de fin de course (23), à l'arrière.

Par extrémité libre, on entend celle destinée à abouter le châssis.

Selon une forme possible de réalisation, les moyens de verrouillage et de déverrouillage sur le chariot (4) comportent en outre deux fourches dites « avants » (20) montés à l'extrémité libre de chacun des deux rails de guidage (17), comme montré sur la [Fig.5].

Les moyens de verrouillage/déverrouillage sur le châssis comprennent une butée de blocage (11), de préférence verticale, qui est prévue à l'extrémité avant de la zone réceptrice dudit châssis en regard de la cabine (2) pour délimiter le déplacement vers le haut de l'outil (3), ladite butée comportant deux trous (11') destinés à recevoir les taquets centreurs (18) de l'outil, et deux logements (13) réalisant le rôle d'amortisseurs de choc pour le mouvement permis par les taquets centreurs (18) de l'outil une fois qu'ils sont engagés dans lesdits trous (11').

Selon une forme possible de réalisation, les moyens de verrouillage et de déverrouillage sur l'outil (3) comportent à l'avant deux axes de blocage (19) disposés dans le plan horizontal et destinés à être engagés par les fourches avants (20) du chariot (4) lorsque celui-ci est aligné et centré, et à l'arrière un crochet de verrouillage (21).

L'outil comporte par ailleurs deux roulettes de levage (14) plus particulièrement destinés à assurer le relevage de l'outil après déverrouillage, en vue de son transfert sur le chariot (4).

Selon une première variante de mise en oeuvre, le basculement de l'outil (3) est effectué à distance, par exemple au moyen d'une commande électrique, par un vérin de levage (10).

Selon une deuxième variante simplifiée de mise en oeuvre, le basculement de l'outil (3) est effectué manuellement autour des roulettes (14) au moyen de deux excentriques (10') disposés de part et d'autre de l'outil, et actionnés par un levier (30), les roulettes étant alors associées à des ressorts de compression (29).

Une fois l'outil transféré sur le chariot. les crochets-butées de verrouillage de fin de course (23) font butée, ce qui sécurise l'outil qui ne peut plus se soulever, lesdits crochets arrière (23) pouvant par ailleurs être basculants ou non.

Le verrouillage de l'outil (3) sur le chariot (4) est réalisé par engagement des fourches avant (20) du chariot (4) dans les axes de blocage arrière (19) de l'outil.

Selon une variante de réalisation plus particulièrement destinée à la manipulation d'outils lourds ou de grande dimension, on peut prévoir en outre des moyens de translation mécaniques, pour faciliter le glissement de l'outil du châssis sur le chariot.

Selon cette variante qui est celle illustrée sur les figures, les moyens de translation sur le chariot (4) comportent une vis sans fin (12), étant rappelé que selon une variante simplifiée destinée à la manipulation d'outils légers, le déplacement peut se faire manuellement, à la seule force des bras, sans besoin de prévoir de moyens de translation mécaniques.

Lorsque l'outil est basculé, comme ici dans le cas d'une cuve à déchet, il peut être soumis à une force d'arrachement sur l'avant.

Pour éviter un déplacement indésirable de l'outil dans une telle situation, les deux taquets centreurs fixes (18) prévus dans la partie supérieure de la butée de blocage (11) viendront bloquer et repousser les roulette de levage (14) si celle-ci sont déplacées vers le haut en cas de choc qu'elles ne pourraient pas absorber.

Dans la variante simplifiée permettant un basculement manuel de l'outil (3), les roulettes de levage (14) sont équipées de ressorts de compression (29) pour les maintenir en position, et leur permettre d'amortir le choc et absorber la pression une fois l'outil en charge, l'outil étant maintenu sur le châssis par la butée (11) avec les trous (11') dans lesquels les taquets (18) viennent en appui.

Il va à présent être décrit étape par étape le processus de dépose d'une cuve (3) à partir du châssis (1) d'un véhicule de voirie.

La poignée de commande (6) permet de déplacer manuellement le chariot (4) pour le rapprocher du véhicule afin de l'aligner et le centrer par rapport au châssis (1).

Le support de chargement/déchargement (5) du chariot (4), qui a au préalable été réglé à la bonne hauteur de manière à pouvoir être présenté dans le même plan que celui du châssis (1) du véhicule, est aligné par rapport au châssis (1), comme on le voit sur les figures 2 et 3.

Le socle (7) du chariot (4) qui peut être déplacé grâce à la présence des roues inférieures (8) et au moyen de la poignée (6) coulisse librement sous le châssis (1) du véhicule, jusqu'à ce que la partie avant de son support (5) vienne en butée à l'extrémité arrière du châssis (1), comme montré sur les figures 3 à 5.

A ce stade, les roulettes de levage (14) de l'outil, et le vérin de levage (10) ou l'excentrique (30) selon la variante considérée, sont inactifs, lesdites roulettes étant bloquées en position dans des logements (13) prévus en correspondance à chaque extrémité latérale de la base de la butée de blocage (11), comme on le voit sur la [Fig.6].

Comme indiqué plus haut, le centrage du chariot (4) est réalisé par engagement des accroches fixes de centrage (27) des rails (17) du chariot dans les ouvertures de centrage (24) du châssis (1).

On commande alors le déverrouillage de l'outil, au moyen d'un capteur (non représenté) monté dans le châssis (1) ou d'un interrupteur (non représenté), pour provoquer le relèvement de la partie avant de l'outil.

Selon la variante considérée, le déverrouillage est effectué par le vérin de levage (10), qui soulève l'avant de l'outil par l'intermédiaire des roulettes de levage (14), ou manuellement à l'aide du levier (30) des excentriques (10'), autour des roulettes (14),

Selon la première variante, les roulettes de levage (14) sont repoussées vers l'arrière, hors de leurs logements (13) respectifs dans la butée de blocage (11), et l'arrière de l'outil est ensuite débloqué par le crochet arrière (21).

Selon la deuxième variante, le taquet centreur fixe (18) de l'outil (3) est soulevé par rotation autour de la roulette de levage (14) et le crochet (21) estactionné par le levier (30).

Puis on retire les connections électriques, qui sont de type connu et ne sont donc pas représentées, et on soulève le chariot (4) pour l'aligner avec le châssis (1).

En dépliant les croisillons (9), le chariot (4) remonte et le support (5) soulève l'outil (3) en se centrant sur l'axe de blocage (19) de l'outil avec les fourches avants (20).

Puis on actionne la vis sans fin (12) pour tirer la cuve sur le support (5) du chariot (4), par coulissement des roulettes de levage (14) sur les rails de guidage (17) dudit chariot (4), comme on le voit sur la [Fig.7].

Lorsque la cuve (3) a été entièrement tirée sur le chariot (4), on recule celui-ci en le dégageant du châssis (1), et en l'utilisant de la même manière qu'un tire-palettes, on transporte la cuve (3) jusqu'au lieu choisi pour son stockage ou sa maintenance ( [Fig.8]).

Puis, on abaisse le croisillon (9) pour replier le support (5) et l'amener dans sa position de repos, jusqu'à ce que les pieds (16) viennent en contact avec le sol ([Fig.9] ).

### Liste des repères numériques

1. Châssis
2. Cabine
3. Cuve
4. Chariot
5. Support de chargement/déchargement
6. Poignée de commande
7. Base du chariot
8. Roue de chariot
9. Croisillon articulé
10. Vérin de levage
10'. Excentrique
11. Butée de blocage du châssis
11'. Trou oblong de la butée
12. Vis sans fin
13. Logement dans la butée du châssis
14. Roulette de levage
15. Axe de poussée
16. Pieds
17. Rail de guidage du chariot
18. Taquet centreur fixe de l'outil
19. Axe de blocage de l'outil
20. Fourche avant du chariot
21. Crochet de verrouillage arrière de l'outil
22. Axe de verrouillage arrière du châssis
23. Crochet-Butée de verrouillage de fin de course du chariot
24. Orifices de centrage du châssis
27. Accroche fixe de centrage du rail du chariot
28. Rail de guidage du châssis
29. Ressort de compression
30. Levier

## Revendications

1. Véhicule de voirie, du type composé d'un châssis (1) recevant une cabine (2) de pilotage et un outil (3) pour le traitement de la voirie, associé à des moyens de chargement et de déchargement dudit outil, le véhicule comportant sur le châssis (1), des moyens de centrage et de guidage (24, 28) et des moyens de verrouillage et de déverrouillage (11, 11', 13, 22), et sur l'outil (3), des moyens de centrage et de guidage (14, 18) et des moyens de verrouillage et de déverrouillage (10, 10', 19, 21, 29, 30), conçus pour coopérer avec des moyens de chargement et de déchargement dudit outil qui sont indépendants du véhicule, **caractérisé en ce que** les moyens de centrage et de guidage sur l'outil (3) comportent au moins une paire de roulettes de levage (14) et deux taquets centreurs (18) fixes.

2. Véhicule de voirie selon la revendication 1, **caractérisé en ce que** les moyens de verrouillage et de déverrouillage (10, 10', 19, 21, 29, 30) sur l'outil (3) comportent deux excentriques (10') disposés de part et d'autre de l'outil, et actionnés par un levier (30).

3. Véhicule de voirie selon la revendication 2, **caractérisé en ce que** les roulettes de levage (14) sont associées à des ressorts de compression (29).

4. Véhicule de voirie selon la revendication 1, **caractérisé en ce que** les moyens de verrouillage et de déverrouillage (10, 10', 19, 21, 29, 30) sur l'outil (3) comportent un vérin de levage (10).

5. Véhicule de voirie selon l'une des revendications précédentes, **caractérisé en ce que** les moyens de chargement et de déchargement de l'outil comprennent un chariot (4) constitué d'une base (7) recevant un support de chargement /déchargement (5), ledit chariot (4) comportant : d'une part, des moyens de centrage et de guidage (17, 27) conçus pour coopérer avec les moyens de centrage et de guidage correspondant (24, 28) du châssis (1), et d'autre part, des moyens de verrouillage et de déverrouillage (20, 23) conçus pour coopérer avec les moyens de verrouillage et de déverrouillage correspondant (10, 10', 19, 21, 29, 30) sur ledit outil, respectivement (11, 11', 13, 22) sur ledit châssis, chaque outil (3) monté sur le châssis (1) comportant une alimentation hydraulique autonome, de telle sorte qu'il n'y ait aucune connexion hydraulique entre ledit outil et ledit véhicule.

6. Véhicule de voirie selon la revendication 5, **caractérisé en ce que** le chariot (4) est mobile et réglable dans le plan vertical entre deux positions d'extrémité entre le sol et le plan horizontal du châssis (1) destiné à recevoir l'outil (3), pour être utilisé indépendamment du véhicule pour réaliser des tâches de transport ou de stockage dudit outil.

7. éhicule de voirie selon la revendication 5 ou la revendication 6, **caractérisé en ce que** les moyens de centrage et de guidage (17, 27) du chariot (4) sont composés de deux rails de guidage (17) parallèles comportant chacun à leur extrémité libre une accroche fixe (27).

8. Véhicule de voirie selon l'une des revendications 5 à 7, **caractérisé en ce que** les moyens de centrage et de guidage (24, 28) prévus sur le châssis (1) en correspondance des moyens de centrage (17, 27) du chariot (4) sont composés de deux rails de guidage (28) parallèles et de deux orifices de centrage (24) de forme tronconique.

9. Véhicule de voirie selon l'une des revendications 7 à 8, **caractérisé en ce que** les moyens de verrouillage et de déverrouillage (20, 23) sur le chariot (4) comprennent deux fourches avant (20) montées à l'extrémité libre de chacun des deux rails de guidage (17) et deux crochets-butées de verrouillage de fin de course (23).

10. Véhicule de voirie selon la revendication 9, **caractérisé en ce que** les moyens de verrouillage et de déverrouillage (10, 10', 19, 21, 29, 30) sur l'outil (3) comportent à l'avant deux axes de blocage (19) disposés dans le plan horizontal et destinés à être engagés par les fourches avants (20) du chariot (4) lorsque celui-ci est aligné et centré, et à l'arrière un crochet de verrouillage (21).

11. Véhicule de voirie selon l'une des revendications 5 à 10, **caractérisé en ce que** le chariot (4) comporte des moyens de translation pour déplacer l'outil (3) sur ledit chariot (4).

12. Véhicule de voirie selon la revendication 11, **caractérisé en ce que** les moyens de translation sont constitués d'une vis sans fin (12).

13. Véhicule de voirie selon la revendication 12, **caractérisé en ce que** la vis sans fin (12) est disposée entre les deux rails de guidage (17) du support de chargement/déchargement (5) du chariot (4).

## Patentansprüche

1. Stadtfahrzeug, bestehend aus einem Fahrgestell (1), das eine Fahrerkabine (2) und ein Werkzeug (3) zur Straßeninstandhaltung aufnimmt, verbunden mit einer Einrichtung zum Be- und Entladen des Werkzeugs, wobei das Fahrzeug am Fahrgestell (1) Zentrier- und Führungsmittel (24, 28) und Verriegelungs- und Entriegelungseinrichtungen (11, 11', 13, 22) und am Werkzeug (3) Zentrier- und Führungsmittel (14, 18) und Verriegelungs- und Entriegelungseinrichtungen (10, 10', 19, 21, 29, 30) aufweist, die mit der vom Fahrzeug unabhängigen Be- und Entladeeinrichtung des Werkzeugs zusammenwirken, **dadurch gekennzeichnet, dass** die Zentrier- und Führungsmittel am Werkzeug (3) mindestens ein Paar Hubrollen und zwei feste Zentrierklammern (18) umfassen.

2. Stadtfahrzeug nach Anspruch 1, **dadurch gekennzeichnet, dass** die Verriegelungs- und Entriegelungseinrichtung (10, 10', 19, 21, 29, 30) am Werkzeug (3) zwei Exzenter (10') umfasst, die auf beiden Seiten des Werkzeugs angeordnet und durch einen Hebel (30) betätigt werden.

3. Stadtfahrzeug nach Anspruch 2, **dadurch gekennzeichnet, dass** die Hubräder (14) mit Druckfedern (29) verbunden sind.

4. Stadtfahrzeug nach Anspruch 1, **dadurch gekennzeichnet, dass** die Verriegelungs- und Entriegelungseinrichtung (10, 10', 19, 21, 29, 30) am Werkzeug (3) einen Hubzylinder (10) umfasst.

5. Stadtfahrzeug nach einem der vorhergehenden Ansprüche, **dadurch gekennzeichnet, dass** die Einrichtung zum Be- und Entladen des Werkzeugs einen Wagen (4) umfasst, der aus einer Basis (7) mit einer Be- und Entladestütze (5) besteht, wobei der Wagen (4) einerseits Zentrier- und Führungseinrichtungen (17, 27) umfasst, die mit den entsprechenden Zentrier- und Führungseinrichtungen (24, 28) des Fahrgestells (1) zusammenwirken, und andererseits Verriegelungs- und Entriegelungseinrichtungen (20, 23), die mit den entsprechenden Verriegelungs- und Entriegelungseinrichtungen (10, 10', 19, 21, 29, 30) am Werkzeug bzw. (11, 11', 13, 22) am Fahrgestell zusammenwirken, wobei jedes am Fahrgestell (1) montierte Werkzeug (3) über eine unabhängige Hydraulikversorgung verfügt, sodass keine hydraulische Verbindung zwischen dem Werkzeug und dem Fahrzeug besteht.

6. Stadtfahrzeug nach Anspruch 5, **dadurch gekennzeichnet, dass** der Wagen (4) beweglich und in der Vertikalebene zwischen zwei Endpositionen zwischen dem Boden und der Horizontalebene des Fahrgestells (1) verstellbar ist, das zur Aufnahme des Werkzeugs (3) bestimmt ist, und unabhängig vom Fahrzeug zur Durchführung von Aufgaben des Transports oder der Lagerung dieses Werkzeugs verwendet werden kann.

7. Stadtfahrzeug nach Anspruch 5 oder Anspruch 6, **dadurch gekennzeichnet, dass** die Zentrier- und Führungseinrichtung (17, 27) des Wagens (4) aus zwei parallelen Führungsschienen (17) besteht, die jeweils an ihrem freien Ende einen festen Haken (27) aufweisen.

8. Stadtfahrzeug nach einem der Ansprüche 5 bis 7, **dadurch gekennzeichnet, dass** die auf dem Fahrgestell (1) vorgesehenen Zentrier- und Führungsmittel (24, 28), die den Zentriermitteln (17, 27) des Wagens (4) entsprechen, aus zwei parallelen Führungsschienen (28) und zwei Zentrierlöchern (24) von kegelstumpfförmiger Gestalt bestehen.

9. Stadtfahrzeug nach einem der Ansprüche 7 bis 8, **dadurch gekennzeichnet, dass** die Verriegelungs- und Entriegelungseinrichtung (20, 23) am Laufwagen (4) zwei vordere Gabeln (20) umfasst, die am freien Ende jeder der beiden Führungsschienen (17) angebracht sind, sowie zwei Endanschlag-Verriegelungshaken (23).

10. Stadtfahrzeug nach Anspruch 9, **dadurch gekennzeichnet, dass** die Verriegelungs- und Entriegelungseinrichtung (10, 10', 19, 21, 29, 30) am Werkzeug (3) vorn zwei in der horizontalen Ebene angeordnete Verriegelungsstifte (19) umfasst, die von den vorderen Gabeln (20) des Wagens (4) eingerastet werden sollen, wenn dieser ausgerichtet und zentriert ist, und hinten einen Verriegelungshaken (21).

11. Stadtfahrzeug nach einem der Ansprüche 5 bis 10, **dadurch gekennzeichnet, dass** der Wagen (4) eine Translationseinrichtung zum Bewegen des Werkzeugs (3) auf dem Wagen (4) aufweist.

12. Stadtfahrzeug nach Anspruch 11, **dadurch gekennzeichnet, dass** die Übersetzungseinrichtung aus einer Schnecke (12) besteht.

13. Stadtfahrzeug nach Anspruch 12, **dadurch gekennzeichnet, dass** die Schnecke (12) zwischen den beiden Führungsschienen (17) der Be- und Entladestütze (5) des Wagens (4) angeordnet ist.

## Claims

1. Road vehicle, of the type comprising a chassis (1) receiving a driver's cab (2) and a tool (3) for road maintenance, associated with means for loading and unloading said tool, the vehicle comprising on the chassis (1), centering and guiding means (24, 28) and locking and unlocking means (11, 11', 13, 22), and on the tool (3), centering and guiding means (14, 18) and locking and unlocking means (10, 10', 19, 21, 29, 30), designed to cooperate with loading and unloading means for said tool which are independent of the vehicle, **characterized in that** the centering and guiding means on the tool (3) comprise at least one pair of lifting rollers and two fixed centering cleats (18).

2. Road vehicle according to claim 1, **characterized in that** the locking and unlocking means (10, 10', 19, 21, 29, 30) on the tool (3) comprise two eccentrics (10') arranged on either side of the tool, and actuated by a lever (30).

3. Road vehicle according to claim 2, **characterized in that** the lifting wheels (14) are associated with compression springs (29).

4. Road vehicle according to claim 1, **characterized in that** the locking and unlocking means (10, 10', 19, 21, 29, 30) on the tool (3) comprise a lifting cylinder (10).

5. Road vehicle according to any one of the preceding claims, **characterized in that** the means for loading and unloading the tool comprise a trolley (4) consisting of a base (7) receiving a loading/unloading support (5), said trolley (4) comprising: on the one hand, centering and guiding means (17, 27) designed to cooperate with the corresponding centering and guiding means (24, 28) of the chassis (1), and on the other hand, locking and unlocking means (20, 23) designed to cooperate with the corresponding locking and unlocking means (10, 10', 19, 21, 29, 30) on said tool, respectively (11, 11', 13, 22) on said chassis, each tool (3) mounted on the chassis (1) comprising an independent hydraulic power supply, such that there is no hydraulic connection between said tool and said vehicle.

6. Road vehicle according to claim 5, **characterized in that** the trolley (4) is mobile and adjustable in the vertical plane between two end positions between the ground and the horizontal plane of the chassis (1) intended to receive the tool (3), to be used independently of the vehicle to carry out tasks of transporting or storing said tool.

7. Road vehicle according to claim 5 or claim 6, **characterized in that** the centering and guiding means (17, 27) of the carriage (4) are composed of two parallel guide rails (17), each having a fixed hook (27) at its free end.

8. Road vehicle according to any one of claims 5 to 7, **characterized in that** the centering and guiding means (24, 28) provided on the chassis (1) corresponding to the centering means (17, 27) of the carriage (4) are composed of two parallel guide rails (28) and two frustoconical centering holes (24).

9. Road vehicle according to any one of claims 7 to 8, **characterized in that** the locking and unlocking means (20, 23) on the carriage (4) comprise two front forks (20) mounted at the free end of each of the two guide rails (17) and two end-of-travel locking hooks (23).

10. Road vehicle according to claim 9, **characterized in that** the locking and unlocking means (10, 10', 19, 21, 29, 30) on the tool (3) comprise, at the front, two locking pins (19) arranged in the horizontal plane and intended to be engaged by the front forks (20) of the carriage (4) when the latter is aligned and centered, and, at the rear, a locking hook (21).

11. Road vehicle according to any one of claims 5 to 10, **characterized in that** the carriage (4) comprises translation means for moving the tool (3) on said carriage (4).

12. Road vehicle according to claim 11, **characterized in that** the translation means consist of a worm gear (12).

13. Road vehicle according to claim 12, **characterized in that** the worm gear (12) is arranged between the two guide rails (17) of the loading/unloading support (5) of the carriage (4).
